# EUROPÄISCHE PATENTSCHRIFT

(11) **EP 1 171 669 B1**
(45) Veröffentlichungstag und Bekanntmachung des Hinweises auf die Patenterteilung: **01.03.2006**
(21) Anmeldenummer: 00918564.6
(22) Anmeldetag: 18.04.2000
(51) Int. Cl.: E02D 29/14

(54) **Vorrichtung zum Ausgleich von relativen Höhenverschiebungen zwischen Bodenflächen und einen Rahmen aufweisenden Verschlussorganen von Einbauten sowie Verfahren zur Montage der Vorrichtung**
Apparatus for compensating relative vertical displacements between ground surfaces and framed in-built construction closure members, and mounting method thereof
Dispositif pour compenser des écarts relatifs de hauteur entre des surfaces de terrain et des organes de fermeture de constructions encastrées munis d'un cadre, et méthode de montage du dispositif

(30) Priorität: 23.04.1999 AT 72599
(43) Veröffentlichungstag der Anmeldung: 16.01.2002
(73) Patentinhaber: Haar, Egon, Dipl.-Ing. Dr., 8750 Judenburg (AT); Hackenberg, Ernst, 8753 Fohnsdorf (AT)
(72) Erfinder: Haar, Egon, Dipl.-Ing. Dr., 8750 Judenburg (AT); Hackenberg, Ernst, 8753 Fohnsdorf (AT)
(74) Vertreter: Weinzinger, Arnulf
(86) Internationale Anmeldenummer: PCT/AT2000/000095
(87) Internationale Veröffentlichungsnummer: WO 2000/065159

(56) Entgegenhaltungen:
- WO-A-99/53148
- DE-A- 2 948 050
- DE-A- 3 821 545
- JP-A- 9 088 109
- US-A- 5 299 884
- US-A- 5 451 081
- PATENT ABSTRACTS OF JAPAN vol. 1997, no. 07, 31. Juli 1997 (1997-07-31) & JP 09 088109 A (TOKYO GAS CO LTD;NISHIYAMA:KK; HINODE SUIDO KIKI KK), 31. März 1997 (1997-03-31)

## Beschreibung

Die Erfindung betrifft eine Dilatationsausgleichsvorrichtung gemäß dem einleitenden Teil von Anspruch 1. Eine solche Vorrichtung ist in der DE-A-3 821 545 geoffenbart.

Bei Einbauten in Verkehrsflächenkörpern oder allgemein in Böden, wie z.B. bei Kanalschächten, Wasserversorgungs-, Gas- oder Telefonschächten oder aber bei Schiebergestängen mit Schutzschalen, kommt es zu relativen Erhöhungen oder Absenkungen der obersten Verschlussorgan-Teile, also beispielsweise der Schachtdeckel oder Straßenkappen, in Bezug auf die Verkehrsflächen-Oberseite. Dies ist u.a. darauf zurückzuführen, dass beispielsweise ein Kanalschacht in einer Tiefe ruht, die wesentlich unter der herkömmlichen Frostgrenze liegt. Dadurch ist der Schachtboden nicht durch Frost- bzw. Taueinflüsse beeinträchtigt, welche zu Aufquellungen bzw. Schrumpfungen führen. Derartige Aufquellungen bzw. Schrumpfungen ergeben sich jedoch bei Verkehrsflächenkörpern, z.B. Straßenkörpern. Als Folge davon ist ein relativer Höhenunterschied zwischen der Straßenoberfläche oder allgemein Oberseite der Verkehrsfläche und dem Schachtsystem festzustellen, wodurch darüber rollende Fahrzeuge Prellungen hinnehmen müssen, die sogar soweit führen können, dass Schäden an den Fahrzeugen entstehen. Weiters können als Folge dieser Unebenheiten an den eigentlichen Verschlussorganen, den Deckeln oder dergl., Beschädigungen bis hin zu Zerstörungen entstehen, wodurch aufwendige Sanierungsarbeiten notwendig werden. Ein anderer möglicher Grund für solche relative Höhenbewegungen sind beispielsweise Setzungen im Boden.

Die Höhenbewegungen können auch in Bodenbereichen auf privatem Grund, unter Umständen auch auf begrünten Flächen, erfolgen, zumeist sind jedoch Verkehrsflächen, also Straßen, Parkplätze etc., betroffen.

Die angesprochenen relativen Höhenverschiebungen oder Dilatationen sind vor allem im Bereich des sogenannten Frostkoffers von Straßenkörpern verursacht, wobei beispielsweise Kanaldeckel im Winter gegenüber der Straßenoberfläche tiefer liegen, im Sommer jedoch aus der Straßenoberfläche heraussteigen.

In der CA 1 289 799 C wurde eine Vorrichtung wie eingangs angeführt vorgeschlagen, bei der eine schwimmende Lagerung einer Schachtabdeckung angestrebt wird, um so eine vertikale Beweglichkeit zu erreichen. Im Einzelnen ist dabei die Schachtabdeckung auf einen Rohrteil aufgesetzt, der den Schacht außen teleskopartig übergreift. An der Mantelfläche dieses Rohrteils sind ringförmige Nuten bzw. Rippen für einen verbesserten Kraftschluss mit dem umgebenden Straßenkörper vorgesehen. Dieser Rohrteil ist somit als Kraftübertragungselement gedacht, um die Schachtabdeckung bei einer Höhenverschiebung im Straßenkörper nach oben mitzunehmen. Tatsächlich ist jedoch diese bekannte Konstruktion für einen solchen Dilatationsausgleich praktisch nicht geeignet, da es bei etwaigen Bewegungen im Straßenkörper zu einem schichtweisen Abreißen im Material des Straßenkörpers kommt. Abgesehen davon ist in der Regel in der unmittelbaren Nachbarschaft eines Schachtes auch bei Frosttemperaturen noch kein Frost im Unterbaumaterial - und damit keine wesentliche Höhenbewegung - gegeben, da in diesem unmittelbaren Schachtbereich eine Erwärmung vom Schacht her gegeben ist.

Im Übrigen sind auch Schachtkonstruktionen bekannt, bei denen bei der Errichtung von Verkehrsflächen ein oberer teleskopartiger Schachtteil eine Einstellung der Schachthöhe auf das umgebende Verkehrsflächenniveau ermöglichen soll, wobei dieser Teleskopteil beim Einbau schließlich fest verankert wird, wozu beispielsweise eine Ortbetonschicht um den Teleskopteil herum vorgesehen wird, vgl. insbesondere die AT 403 492 B, aber auch die US 4 936 703 A oder die US 5 044 818 A. Ein Dilatationsausgleich ist mit diesen bekannten Einrichtungen nicht angestrebt und auch nicht möglich.

Ziel der Erfindung ist es nun, eine effiziente Vorrichtung zum Ausgleich von relativen Vertikalbewegungen zwischen Verschlussorganen und Bodenflächen vorzusehen und hierfür den starren Schacht oder allgemein den starren Einbau von der Verschlussorgan-Konstruktion zu entkoppeln. Der Aufbau der Vorrichtung soll dabei möglichst einfach sein und eine problemlose Montage ermöglichen.

Zur Lösung dieser Aufgabe sieht die Erfindung eine Dilatationsausgleichsvorrichtung mit den in Anspruch 1 angegebenen Merkmalen vor. Vorteilhafte Ausführungsformen und Weiterbildungen dieser Vorrichtung sind in den abhängigen Vorrichtungs-Ansprüchen definiert.

Bei der vorliegenden Vorrichtung ist somit ein kraftübertragender plattenförmiger Schleppkörper vorgesehen, der in den Straßenkörper oder allgemein Verkehrsflächen-Aufbau hineinragt und so dessen Bewegungen mitmacht. Insbesondere wird der plattenförmige Schleppkörper unmittelbar an der Oberkante des Frostkoffers und unterhalb der Tragschicht eines Straßenkörpers etc. angebracht. Der somit die Bewegungen der Verkehrsfläche mitmachende plattenförmige Schleppkörper nimmt z.B. bei Witterungsbedingten Auf- und Ab-Bewegungen den Verschlussorgan-Rahmen, also beispielsweise den Kanaldeckelrahmen, mit, so dass der Deckel auf dem Niveau der Boden-Oberseite, üblicherweise einer Asphalt- oder Beton-Verschleißschicht einer Verkehrsfläche, verbleibt. In den plattenförmigen Schleppkörper werden auch vom Verschlussorgan-Rahmen her übertragene Kräfte abgeleitet, und insofern kann dieser Plattenkörper auch als Lastableit- oder -ausgleichskörper bezeichnet werden. Dieser plattenförmige Lastausgleichs- oder Schleppkörper kann verschiedene Formen und Größen, je nach Anwendung, aufweisen und aus den verschiedensten Materialien, wie beispielsweise aus einem Verbundwerkstoff, hergestellt sein. Stahl wird aus Gewichtsgründen eher bei kleineren Größen zu verwenden sein, und der plattenförmige Schleppkörper kann beispielsweise bei einer Dilatationsausgleichsvorrichtung für Kanalschächte Außenabmessungen in der Größenordnung von 1,5 m bis 2,5 m aufweisen. Bevorzugt wird für den plattenförmigen Schleppkörper ein Kunststoffmaterial zur Herstellung verwendet, wie insbesondere ein glasfaserverstärktes UP-Harz (UP-ungesättigtes Polyester-Harz), gegebenenfalls aber auch Polyvinylchlorid (PVC), Polypropylen (PP), Polyethylen (PE), oder Recyclingmaterial-Mischungen PE/PP. Bei einem derartigen Kunststoffmaterial wird nämlich überdies der Vorteil erzielt, dass bei der Aufbringung von Heißbitumen auf der Verkehrsfläche als Verschleißschicht durch die Wärme des Heißbitumens der plattenförmige Schleppkörper erwärmt und dadurch erweicht wird, so dass er sich lokalen Unebenheiten des Feinplanums angleichen kann; dieses Angleichen wird durch den beim Aufbringen des Heißbitumens und Festwalzen ausgeübten Druck zusätzlich begünstigt. Dadurch ist später, nach Fertigstellung der Verkehrsfläche samt Schacht-Einbau, eine besonders wirksame Kraft- bzw. Druckaufnahme am plattenförmigen Schleppkörper sichergestellt, um bei Bewegungen des Straßenbaumaterials über diesen plattenförmigen Schleppkörper die Verschlussorgan-Konstruktion praktisch "spielfrei" mitnehmen zu können.

Im Fall eines Dilatationsausgleichs für Straßenkappen bei Schiebergestängen mit Schutzschale kann es durchaus ausreichen, dass der plattenförmige Schleppkörper, der den Straßenkappenrahmen abstützt, einfach relativ zu einer Schiebergestänge-Schutzschale vertikal bewegt wird, wenn der Oberbau der Verkehrsfläche die genannten Höhenbewegungen ausführt. Wenn es sich jedoch bei den Einbauten um Kanalschächte oder dergl. handelt, ist es in der Regel erwünscht, den Schacht bis zur Oberseite der Verkehrsfläche zu führen, wobei das in variabler Weise zu geschehen hat. Es ist demgemäß von besonderem Vorteil, wenn sich vom plattenförmigen Schleppkörper zumindest ein Teleskopteil abwärts zum jeweiligen Einbau hin erstreckt. Der starre Einbau (Schacht) endet hier somit auf einem relativ tiefen Niveau, beispielsweise auf dem Niveau der Unterseite des Frostkoffers des Straßenkörpers, und der Teleskopteil bildet eine anpassbare Verlängerung dieses Einbaus, insbesondere Schachtes, nach oben. Dabei ist der Teleskopteil vom plattenförmigen Schleppkörper bei dessen Bewegungen ebenfalls mitzunehmen, und insofern ist es vorteilhaft, wenn der Teleskopteil kraftschlüssig mit dem plattenförmigen Schleppkörper verbunden ist. Die kraftschlüssige Verbindung kann dabei insbesondere durch Schweißen, Kleben, Verschrauben usw. herbeigeführt werden.

Es ist weiters günstig, wenn der Teleskopteil mit seinem unteren Abschnitt an der Außenseite eines mit dem Einbau verbundenen Standkörpers gleitend anliegt. Der Standkörper bildet dabei eine Verlängerung des Schachts oder allgemein des Einbaus, und er fungiert als Führungsschale oder allgemein Führungsteil für den Teleskopteil bei dessen Auf- und Ab-Bewegungen. Dabei ist es möglich, Dichtungen an der Grenzfläche zwischen Teleskopteil und Standkörper vorzusehen. Weiters ist es von Vorteil, wenn der Standkörper mit dem Einbau über ein Ausgleichs-Befestigungselement kraftschlüssig verbunden ist. Dieses Ausgleichs-Befestigungselement sichert die kraftschlüssige Verbindung des Standkörpers mit dem Einbau, wobei ein gewisser Ausgleich hinsichtlich unterschiedlicher Höhen und gegebenenfalls Schrägstellungen möglich ist.

Bei entsprechend langen Teleskopteilen kann es auch ausreichend sein, wenn der Teleskopteil mit seinem unteren Abschnitt an der Innenseite eines mit dem Einbau verbundenen Führungskörpers gleitend anliegt. Der Führungskörper kann dann beispielsweise ringförmig an der Oberseite des Einbaus, z.B. Schachtes, vorliegen, und er kann an seiner Innenseite wiederum mit einer Dichtung versehen sein, um einen dichten Abschluss zum an ihm gleitenden Teleskopteil herzustellen. Auch hier ist es ferner wieder vorteilhaft, wenn für die formschlüssige Verbindung unter Ermöglichung eines Ausgleichs der Führungskörper mit dem Einbau über ein Ausgleichs-Befestigungselement verbunden ist.

Wenn größere Höhen zu überbrücken sind, kann auch mit Vorteil eine Ausführungsform vorgesehen werden, bei der zwei Teleskopteile übereinander angeordnet sind, von denen der obere mit dem plattenförmigen Schleppkörper verbunden ist und der untere an einem mit dem Einbau verbundenen Führungskörper gleitend anliegt. Die beiden Teleskopteile können wiederum unter Zwischenlage einer Dichtung aneinander anliegen und relativ zueinander gleiten.

Bei schwierigen Untergrundbedingungen kann mit Vorteil vorgesehen werden, dass der Teleskopteil an einem mit einem z.B. balgartigen oder gewellten Deformationselement verbundenen oberen Standkörperteil gleitend anliegt. Das Deformationselement wird dabei zweckmäßiger Weise in ein Standelement integriert, und es kann Setzungen aufnehmen. Vorteilhafter Weise wird es nach außen hin dadurch geschützt, dass es außen von einer Schutzschale umgeben ist. Dadurch kann ein Straßenunterbau, insbesondere der Frostkoffer, das Deformationselement nicht beeinträchtigen.

Um einen etwaigen größeren Niveausgleich (hinsichtlich Höhe oder Gefälle) zwischen dem plattenförmigen Schleppkörper und dem Teleskopteil vornehmen zu können, ist es auch günstig, wenn der Teleskopteil mit dem plattenförmigen Schleppkörper über ein Niveauausgleichselement verbunden ist. Dabei kann eine kraftschlüssige Verbindung einerseits zwischen dem plattenförmigen Schleppkörper und dem Niveauausgleichselement und andererseits zwischen dem Niveauausgleichselement und dem Teleskopteil vorgesehen sein.

In entsprechender Weise ist es auch von Vorteil, wenn sich der Verschlussorgan-Rahmen über ein Niveauausgleichselement am plattenförmigen Schleppkörper abstützt. Auch hier erfolgt vorteilhafterweise eine kraftschlüssige Verbindung des Niveauausgleichselements zu beiden Seiten hin, also zum Schleppkörper einerseits und zum Verschlussorgan-Rahmen andererseits.

In der Regel reicht es jedoch zur endgültigen Niveauherstellung und zur kraftschlüssigen Ableitung der Kräfte aus dem Verschlussorgan-Rahmen zum Schleppkörper hin aus, wenn der Verschlussorgan-Rahmen über ein Ausgleichs-Befestigungselement mit dem plattenförmigen Schleppkörper verbunden ist. Es kann sich dabei um eine Klebemasse, Zementmasse, Bitumenmasse oder dergl., aber auch um Verschraubungen etc. handeln.

Um horizontale Verschiebungen zu verhindern und eine Art Zentrierwirkung zu ermöglichen, ist es auch vorteilhaft, wenn der plattenförmige Schleppkörper außerhalb des Verschlussorgan-Rahmens einen Anschlagsteg aufweist.

An sich sind für den Schleppkörper je nach Anwendung die verschiedensten Formen, wie rechteckige, quadratische oder ovale Platten, denkbar. Mit Vorteil ist der Schleppkörper aber in Form einer Ringplatte ausgeführt, und er kann überdies mit insbesondere radial verlaufenden Versteifungsrippen zu seiner Verstärkung versehen sein.

Gegenstand der Erfindung ist auch ein Verfahren zur Montage einer Dilatationsausgleichsvorrichtung wie vorstehend angegeben, mit der auf einfache Weise beim Herstellen eines Straßenkörpers oder allgemein Bodenaufbaus die bereits währenddessen zu montierenden Teile der Vorrichtung, wie insbesondere der Teleskopteil, sowie weiters der Innenraum des Einbaus, z.B. Schachts, geschützt werden können.

Dieses Verfahren zeichnet sich durch die in Anspruch 17 angegebenen Maßnahmen aus. Dabei wird der Teleskopteil durch die Distanzhalter in der richtigen Position gehalten, während außen um ihn herum die Schüttung bzw. der Frostkoffer des Verkehrsflächenkörpers angebracht wird, und durch die Abdeckung wird das Schüttmaterial, wie Kies, Sand usw., daran gehindert, in das Innere des jeweiligen Einbaus, wie z.B. eines Kanalschachts, zu fallen.

Die Distanzhalter sind mehrere diskrete Distanzhalter-Elemente, die beispielsweise in regelmäßigen Abständen um den Umfang des bereits auf dem Einbau angebrachten Standkörpers herum auf- und unterhalb des Teleskopteils eingesetzt werden. Dabei ist eine gute Niveauanpassung möglich, wobei auch erforderlichenfalls bei geneigten Böden Schrägstellungen möglich sind, wenn Distanzhalter mit verschiedenen Höhen angebracht werden.

Im Hinblick auf eine einfache Lagefixierung und zusätzliche Abdichtung ist es überdies günstig, wenn eine Abdeckung mit einem in den Teleskopteil hinein ragenden Eingriffsteil aufgesetzt wird. Zwecks Abdichtung ist es überdies vorteilhaft, wenn die Abdeckung mit einer Dichtung ausgebildet ist, die im montierten Zustand im Spalt zwischen der Abdeckung und dem Teleskopteil bzw. einem in den Spalt ragenden Fixierteil der Distanzhalter vorliegt.

Die Erfindung wird nachstehend an Hand von bevorzugten, in der Zeichnung dargestellten Ausführungsbeispielen, auf die sie jedoch nicht beschränkt sein soll, noch weiter erläutert. Im Einzelnen zeigen in der Zeichnung:
Fig.1 in einem schematischen Vertikalschnitt durch einen Kanalschacht mit einer Ausgleichsvorrichtung;
Fig.2 eine etwas modifizierte Ausgleichsvorrichtung über einem Kanalschacht, ebenfalls in einem schematischen Vertikalschnitt;
Fig.3 einen Teil dieser Vorrichtung von Fig.2 zusammen mit einer Hilfseinrichtung, zwecks Veranschaulichung der Montage während der Errichtung der Verkehrsfläche;
die Fig.4 und 5 Teile der Vorrichtung gemäß Fig.2, wobei zusätzlich Niveauausgleichselemente veranschaulicht sind;
die Fig.6 bis 8 in Darstellungen ähnlich Fig.2 drei weitere Ausführungsformen der vorliegenden Vorrichtung in Verbindung mit Kanalschächten;
die Fig.9 und 10 zwei Ausführungsformen der Vorrichtung in Verbindung mit Schiebergestängen; und
Fig.11 eine schematische Draufsicht auf einen Schleppkörper in Form einer Ringplatte.

In Fig.1 ist beispielsweise ein Einbau in einem Straßenkörper in Form eines Kanalschachts 1 gezeigt, der unterhalb der Oberseite 2 einer Straßenfläche oder Verkehrsfläche (allgemein eines Bodens) endet. Auf der Höhe der Oberseite 2 der Verkehrsfläche, konkret einer Verschleißschicht 3 derselben, befindet sich gemäß Fig.1 ein Verschlussorgan für den Einbau 1, nämlich ein Kanaldeckel 4 innerhalb eines Deckel-Rahmens oder Rings 5. Der Rahmen 5 stützt sich dabei auf einem plattenförmigen Schleppkörper 6 ab, der in den Straßenkörper unterhalb einer Tragschicht 7 desselben und oberhalb eines Feinplanums 8 über einem Frostkoffer 9 hinein ragt. Unterhalb des Frostkoffers 9 befindet sich im Straßenkörper eine Schüttung 10, die nach oben im wesentlichen bis zur Oberseite des Einbaus 1, also des Schachtes, reicht.

Der plattenförmige Schleppkörper 6 (nachstehend kurz Schleppplatte 6 genannt) ist an seinem Innenumfang kraftschlüssig mit einem Teleskopteil 11 verbunden, welcher im gezeigten Ausführungsbeispiel im wesentlichen durch ein einfaches Rohr gebildet ist. Dieser Teleskopteil 11 ragt mit seinem unteren Abschnitt in den oberen Teil des Schachtes 1 hinein, wobei er an der Innenseite eines beispielsweise ringförmigen Führungskörpers 12 anliegt und so bei seinen nachstehend noch näher erläuterten Auf- und Ab-Bewegungen geführt wird. Zur Abdichtung kann unterhalb des Führungskörpers 12 ein Dichtring 13 zwischen dem oberen Rand des Schachtes 1 und dem Teleskopteil 11 vorgesehen sein. Insbesondere ist es hier auch denkbar, den Führungskörper 12 mit dem Dichtring 13 in einem Bauteil zu vereinigen, gegebenenfalls sogar in einem einstückigen Kunststoffteil.

An der Oberseite des rohr- oder ringförmigen Teleskopteils 11 kann ein Schutzring angebracht sein, wie in Fig.1 bei 14 gezeigt ist.

Nach der erfolgten Montage in der Art wie in Fig.1 gezeigt werden beispielsweise Jahreszeiten- bzw. Temperatur-bedingte Höhenbewegungen der oberen Schichten des Straßenkörpers, insbesondere verursacht durch Dehnungen oder Kontraktionen des Frostkoffers 9, von der Schleppplatte 6 mitgemacht, und diese Schleppplatte 6 nimmt dabei zum einen den Rahmen 5 des Verschlussorgans, hier des Kanaldeckels 4, mit, und zum anderen wird auch der Teleskopteil 11 bei diesen Vertikalbewegungen von der Schleppplatte 6 mitgenommen, wie in Fig.1 mit dem Doppelpfeil 15 veranschaulicht ist. Dadurch wird einerseits immer sichergestellt, dass das Schachtinnere im oberen Bereich durch eine Hülle, den Teleskopteil 11, geschützt wird, und andererseits wird, was von besonderer Bedeutung ist, dadurch gewährleistet, dass der Rahmen 5 samt Deckel 4 immer auf dem Niveau der Oberseite 2 der Verkehrsfläche vorliegt, so dass keine Höhendifferenzen zwischen den Teilen 4,5 des Verschlussorgans und der Oberfläche 2 bestehen, auch wenn sich die Oberfläche 2 im Winter hebt und im Sommer absenkt.

In den weiteren Zeichnungsfiguren 2 bis 11 sind entsprechende Bauteile mit denselben Bezugszahlen wie in Fig.1 bezeichnet, und soweit sich eine Übereinstimmung mit dem Aufbau gemäß Fig.1 ergibt, wird auch auf eine Wiederholung der Beschreibung verzichtet.

Beim derzeit als besonders vorteilhaft angesehenen und bevorzugten Ausführungsbeispiel von Fig.2 ist ebenso wie bei jenem von Fig. 1 der Rahmen 5 mit der Schleppplatte 6 über ein Ausgleichs-Befestigungselement 16, beispielsweise eine Klebe-, Zement- oder Bitumenmasse usw., verbunden, so dass die Schleppplatte 6 den Rahmen 5 nicht nur bei Aufwärtsbewegungen, sondern auch bei Abwärtsbewegungen zwangsläufig mitnimmt. An ihrer Unterseite trägt gemäß Fig.2 die Schleppplatte 6 benachbart ihrem inneren Rand einen gegenüber Fig.1 etwas modifizierten, mit ihr formschlüssig verbundenen Teleskopteil 11', welcher mit seinem unteren, einwärts unter einem schrägen Winkel gerichteten Abschnitt an der Außenseite eines Standkörpers 17 anliegt, welcher seinerseits über ein Ausgleichs-Befestigungselement 18, beispielsweise eine Klebe- oder Zementmasse usw., mit der Oberseite des Schachtes bzw. allgemein Einbaus 1 verbunden ist. Der Standkörper 17 hat beispielsweise eine Ringform mit L-Querschnitt, wobei er überdies mittels Bolzen am Schacht 1 festgelegt sein kann, wie in Fig.2 schematisch bei 19 angedeutet ist. Bevorzugt besteht der Standkörper aus Kunststoffmaterial, insbesondere aus Recyclingmaterial, z.B. Mischungen aus Polyethylen und Polypropylen; es kommen aber auch andere Materialien, wie PVC oder aber glasfaserverstärktes UP-Harz in Betracht.

Für die Schleppplatte wird andererseits, wie bereits erwähnt, bevorzugt ein durch Hitzeaufbringung erweichendes Kunststoffmaterial verwendet, wie insbesondere ein glasfaserverstärktes Kunststoffmaterial, insbesondere ein glasfaserverstärktes UP-Harz; als weitere Kunststoffmaterialien kommen hier PVC, PP, PE oder Recyclingmaterial-Mischungen PE/PP in Frage. Bei kleineren Ausführungen kann aber auch Stahl eingesetzt werden.

Es sei erwähnt, dass die Umrissform der Einbauten außer kreisförmig selbstverständlich auch anders, z.B. quadratisch, rechteckig, oval etc. sein kann, und in Anpassung dazu wird zweckmäßigerweise die Form der Schleppplatte 6 gewählt.

In Fig.3 ist schematisch ein Zwischenschritt bei der Montage der Vorrichtung gemäß Fig.2 bzw. bei der Anbringung des Straßenkörpers gezeigt, wobei vom Straßenkörper bereits die Schüttung 10, der Frostkoffer 9 und das Feinplanum 8 vorliegen; letztere Schichten werden bei montierter Hilfseinrichtung angebracht. Im Einzelnen wird vor Anbringung des Frostkoffers 9 und des Feinplanums 8 der Standkörper 17 auf der Oberseite des Schachtes 1 angebracht, und auf diesem - ringförmigen - Standkörper 17 wird der Teleskopteil 11' unter Zwischenlage von Distanzhaltern 20 aufgelegt. Dadurch hat der Teleskopteil 11' mit seiner Oberseite die gewünschte Höhe, damit anschließend, nach Anbringung des Feinplanums 8, die in Fig.3 noch nicht ersichtliche Schleppplatte 6 (s. Fig.2) angebracht werden kann.

Um zu verhindern, dass während der Anbringung der Straßenkörperschichten Baumaterial in das Innere des Schachtes 1 gelangt, wird dieser an der Oberseite des Teleskopteiles 11' mit Hilfe einer Abdeckung 21 verschlossen. Die Abdeckung 21 ist im wesentlichen plattenförmig, hat jedoch an der Unterseite einen in das Innere des Teleskopteiles 11' hinein ragenden Eingriffsteil 22, um eine Lagefixierung zu bewirken; die Dichtwirkung kann noch dadurch erhöht werden, dass die Abdeckung 21 im Winkelbereich, wo der Eingriffsteil 22 ansetzt, mit einer Dichtung 23 versehen ist, die im Spalt zwischen dem Teleskopteil 11', genauer dessen oberen einwärts gerichteten Ringflansch 24, und dem Außenumfang des Eingriffskörpers 22 vorliegt. An der Oberseite ist die Abdeckung 21 in der Ausführungsform gemäß Fig.3 mit einer Zugöse 25 bzw. mit einem oder mehreren Griffen versehen.

In Fig.4 ist der obere Bereich der Vorrichtung gemäß Fig.2 in einer etwas modifizierten Form gezeigt, wobei zwischen dem Rahmen 5 und der Schleppplatte 6 ein Niveauausgleichselement 26 angeordnet ist. Darüber befindet sich wiederum das bereits erwähnte Ausgleichs-Befestigungselement 16, um eine formschlüssige Verbindung zum Rahmen 5 herzustellen. Selbstverständlich ist auch das Niveauausgleichselement 26 mit der Schleppplatte 6 formschlüssig, durch Zementieren, Verschweißen, Verkleben oder Verschrauben usw., verbunden. Mit dem Niveauausgleichselement 26 können etwaige größere Niveauunterschiede bequem ausgeglichen werden.

Ähnliches gilt auch für das in Fig.5 gezeigte Niveauausgleichselement 27 an der Unterseite der Schleppplatte 6, über das die Verbindung zum Teleskopteil, z.B. 11', hergestellt wird.

Bei der Ausführungsform gemäß Fig.6 ist insofern ein Unterschied gegenüber jener von Fig.2 gegeben, als ein für schwierige Untergrundvoraussetzungen geeigneter Standkörper 17 vorgesehen ist, der mehrteilig, mit einem oberen Standkörperteil 17A und einem unteren Standkörperteil 17B, ausgeführt ist, wobei sich dazwischen ein z.B. balgartiges bzw. gewelltes Deformationselement 17C befindet. Dieses Deformationselement 17C ist außen durch eine Schutzschale 17D gegenüber dem Straßenaufbau geschützt. Der Teleskopteil 11' ist längs der Außenseite des oberen Standkörperteils 17A verschiebbar, wobei er in einer Anordnung wie vorstehend an Hand der Fig.2 erläutert mit einer Schleppplatte 6 verbunden ist, die an ihrer Oberseite ferner den Rahmen 5 des Verschlussorgans trägt.

In Fig.7 ist eine Vorrichtung weitestgehend ähnlich jener von Fig.1, was den Teleskopteil 11 anlangt, gezeigt, wobei dieser Teleskopteil 11 innerhalb eines Führungskörpers 12 vorliegt und in den Schacht 1 hineinragt. Der Führungskörper 12 ist über ein Ausgleichs-Befestigungselement 18 wie an Hand der Fig.2 erläutert mit dem Schacht 1 verbunden und er kann an seinem Innenumfang eine Dichtlippe 13' aufweisen, um eine Abdichtung zur Außenseite des Teleskopteils 11 herzustellen.

Die Ausführungsform gemäß Fig.8 eignet sich für hohe Straßenaufbauten, wenn große Höhen vom tiefliegenden Schacht 1 bis zur Straßenoberseite zu überbrücken sind. Es sind demgemäß zwei ineinander angeordnete Teleskopteile 11', 11" vorhanden, wobei der obere, mit der Schleppplatte 6 kraftschlüssig verbundene Teleskopteil 11' dem Teleskopteil 11' gemäß Fig.2 entspricht. Er gleitet jedoch in einem unteren, inneren Teleskopteil 11", welcher ähnlich wie der vorstehend erläuterte innere Teleskopteil 11 (s. Fig.1 und insbesondere Fig.7) in das Innere des Schachtes 1 ragt. Der innere Teleskopteil 11" kann mit dem oberen Teleskopteil 11' ebenso wie mit dem Führungskörper 12 (der ähnlich jenem von Fig.7 ausgebildet sein kann) beweglich verbunden sein.

In den Fig.9 und 10 sind sodann zwei Ausführungsformen der vorliegenden Vorrichtung in Zusammenhang mit Straßenkappen-Verschlussorganen veranschaulicht, wie sie beispielsweise bei Schiebergestängen verwendet werden.

Dabei ist im Einzelnen in Fig.9 ein herkömmliches Schiebergestänge mit Schutzschale bei 28 veranschaulicht, auf dem sich ein herkömmlicher Straßenkappen-Rahmen als Verschlussorgan-Rahmen 5' abstützt. Im Einzelnen ist hier wiederum eine kraftschlüssige Verbindung über ein Ausgleichs-Befestigungselement 16 hergestellt. (Die am Rahmen 5' über dessen inneren Bund 29 anzubringende Straßenkappe ist in Fig.9, ebenso auch in Fig.10, der Einfachheit halber weggelassen.)

In Fig.10 ist eine gegenüber Fig.9 modifizierte Ausführungsform veranschaulicht, bei der an Stelle des herkömmlichen Straßenkappenrahmens 5' ein geänderter, eine geringere Bauhöhe aufweisender Straßenkappenrahmen 5" vorgesehen ist. Mit diesem Straßenkappenrahmen 5" gelingt es, die Schleppplatte 6 wiederum, wie in Fig.1 und 2 veranschaulicht, auf das Niveau des Feinplanums zu bringen. Dabei ist jedoch um das herkömmliche Schiebergestänge mit Schutzschale, wie bei 28 gezeigt, herum eine die Höhendifferenz überbrückende gesonderte Schutzschale 30 vorzusehen.

In den Ausführungsformen gemäß Fig.9 und 10 kann jegliches herkömmliches Gestänge mit Schutzschale für die Betätigung von Schiebern jeder Art gegeben sein, und auch hier erfüllt die Schleppplatte 6 ihre Funktion, nämlich bei Höhenbewegungen im Verkehrsflächenaufbau diese Bewegungen mitzumachen und dabei den jeweiligen Verschlussorgan-Rahmen 5' bzw. 5" mitzunehmen, so dass der Deckel auf der Höhe der Oberfläche des Verkehrsflächenaufbaus gehalten wird, auch wenn dieser die genannten Höhenbewegungen ausführt.

In Fig.11 ist schließlich als Alternative zu einer einteiligen Schleppplatte eine Draufsicht auf eine mehrteilige Schleppplatte 6 beispielsweise in Form einer Ringplatte gezeigt, wobei die Schleppplatte 6 hier aus zwei Ringhälften 31, 32 besteht (sie könnte auch aus mehr als zwei Teilen bestehen, aber selbstverständlich auch einteilig sein); die Ringhälften 31, 32 werden mittels Schließen 33 miteinander verbunden. Die Schleppplatte 6 kann weiters mit beispielsweise radial verlaufenen Versteifungsrippen versehen sein, wie bei 34 angedeutet ist.

Aus den Figuren 1, 2, 5 bis 10 ist dann noch ersichtlich, dass die Schleppplatte 6 mit einem Anschlagsteg 35 ausgebildet sein kann, der die Anbringung des jeweiligen Rahmens 5 bzw. 5' bzw. 5" erleichtert und insbesondere eine Begrenzung für das Ausgleichs-Befestigungselement 16 bildet. Ein entsprechender Anschlagsteg 35' kann bei der Ausführungsform gemäß Fig.4 bei Vorsehen des Niveauausgleichselements 26 an dessen Oberseite vorgesehen werden.

## Patentansprüche

1. Dilatationsausgleichsvorrichtung zum Ausgleich von relativen Höhenverschiebungen zwischen einer Bodenfläche und einem einen Rahmen (5) aufweisenden Verschlussorgan eines Einbaus (1), mit einem plattenförmigen Schleppkörper (6), der mit dem Verschlussorgan-Rahmen (5) verbunden ist, und der sich horizontal in den Bodenaufbau hineinerstreckt, um dort auftretende Höhenänderungen zum Verschlussorgan-Rahmen (5) zu übertragen, **dadurch gekennzeichnet, dass** der plattenförmige Schleppkörper (6) als eigener Bauteil vorgesehen ist, auf dessen Oberseite sich der Verschlussorgan-Rahmen (5) abstützt, und dass der plattenförmige Schleppkörper (6) in den Bodenaufbau zwischen einer Tragschicht (7) und einem Frostkoffer (9) bzw. Feinplanum (8) desselben oder in den oberen Bereich des Frostkoffers (9) selbst hineinragt.

2. Vorrichtung nach Anspruch 1, **dadurch gekennzeichnet, dass** sich vom plattenförmigen Schleppkörper (6) zumindest ein den Einbau nach oben variabel verlängernder Teleskopteil (11; 11') abwärts zum jeweiligen Einbau (1) hin erstreckt.

3. Vorrichtung nach Anspruch 2, **dadurch gekennzeichnet, dass** der Teleskopteil (11; 11') kraftschlüssig mit dem plattenförmigen Schleppkörper (6) verbunden ist.

4. Vorrichtung nach Anspruch 2 oder 3, **dadurch gekennzeichnet, dass** der Teleskopteil (11') mit seinem unteren Abschnitt an der Außenseite eines mit dem Einbau (1) verbundenen Standkörpers (17) gleitend anliegt.

5. Vorrichtung nach Anspruch 4, **dadurch gekennzeichnet, dass** der Standkörper (18) mit dem Einbau (1) über ein Ausgleichs-Befestigungselement (18) kraftschlüssig verbunden ist.

6. Vorrichtung nach Anspruch 2 oder 3, **dadurch gekennzeichnet, dass** der Teleskopteil (11) mit seinem unteren Abschnitt an der Innenseite eines mit dem Einbau (1) verbundenen Führungskörpers (12) gleitend anliegt.

7. Vorrichtung nach Anspruch 6, **dadurch gekennzeichnet, dass** der

8. Vorrichtung nach Anspruch 2 oder 3, **dadurch gekennzeichnet, dass** zwei Teleskopteile (11, 11') übereinander angeordnet sind, von denen der obere (11') mit dem plattenförmigen Schleppkörper (6) verbunden ist und der untere (11") an einem mit dem Einbau (1) verbundenen Führungskörper (12) gleitend anliegt.

9. Vorrichtung nach Anspruch 2 oder 3, **dadurch gekennzeichnet, dass** der Teleskopteil (11') an einem mit einem, z.B. balgartigen oder gewellten, Deformationselement (17C) verbundenen oberen Standkörperteil (17A) gleitend anliegt.

10. Vorrichtung nach Anspruch 9, **dadurch gekennzeichnet, dass** das Deformationselement (17C) außen von einer Schutzschale (17D) umgeben ist.

11. Vorrichtung nach einem der Ansprüche 2 bis 10, **dadurch gekennzeichnet, dass** der Teleskopteil (11, 11') mit dem plattenförmigen Schleppkörper (6) über ein Niveauausgleichselement (27) verbunden ist.

12. Vorrichtung nach einem der Ansprüche 1 bis 11, **dadurch gekennzeichnet, dass** sich der Verschlussorgan-Rahmen (5; 13; 13') über ein Niveauausgleichselement (26) am plattenförmigen Schleppkörper (6) abstützt.

13. Vorrichtung nach einem der Ansprüche 1 bis 12, **dadurch gekennzeichnet, dass** der Verschlussorgan-Rahmen (5; 13; 13') über ein Ausgleichs-Befestigungselement (16) mit dem plattenförmigen Schleppkörper (6) verbunden ist.

14. Vorrichtung nach einem der Ansprüche 1 bis 13, **dadurch gekennzeichnet, dass** der plattenförmige Schleppkörper (6) außerhalb des Verschlussorgan-Rahmens (5; 13; 13') einen Anschlagsteg (35) aufweist.

15. Vorrichtung nach einem der Ansprüche 1 bis 13, **dadurch gekennzeichnet, dass** der Schleppkörper (6) ringplattenförmig ausgebildet ist. Führungskörper (12) mit dem Einbau (1) über ein Ausgleichs-Befestigungselement (18) verbunden ist.

16. Vorrichtung nach einem der Ansprüche 1 bis 15, **dadurch gekennzeichnet, dass** der plattenförmige Schleppkörper (6) mit vorzugsweise radial verlaufenden Versteifungsrippen (34) versehen ist.

17. Verfahren zur Montage einer Dilatationsausgleichsvorrichtung zum Ausgleich von relativen Höhenverschiebungen zwischen einer Bodenfläche und einem einen Rahmen (5) aufweisenden Verschlussorgan eines Einbaus, welche Vorrichtung einen plattenförmigen Schleppkörper (6) aufweist, der mit dem Verschlussorgan-Rahmen (5) verbunden ist, und der sich horizontal in den Bodenaufbau hineinerstreckt, um dort auftretende Höhenänderungen zum Verschlussorgan-Rahmen zu übertragen, **dadurch gekennzeichnet, dass** der Schleppkörper (6) als eigener Bauteil vorgesehen ist, auf dessen Oberseite sich der Verschlussorgan - Rahmen (5) abstützt, und dass auf dem Einbau (1) bzw. einem damit verbundenen Standkörper (17) vor der Fertigstellung des Bodenaufbaus unter Anbringung einer Tragschicht (7) Distanzhalter (20) angebracht werden, auf denen ein Teleskopteil (11') aufgelegt wird, der mit Hilfe einer Abdeckung (21) verschlossen wird, wonach der Bodenaufbau unterhalb der Tragschicht (7) komplettiert und verdichtet wird, worauf nach Abnahme der Abdeckung (21) der plattenförmige Schleppkörper (6) auf dem Teleskopteil (11') angebracht wird, wobei sich der plattenförmige Schleppkörper (6) zwischen einer Tragschicht und einem Frostkoffer (9) bzw. Feinplanum (8) desselben oder in den oberen Bereich des Frostkoffers (9) selbst hineinerstreckt.

18. Verfahren nach Anspruch 17, **dadurch gekennzeichnet dass** Distanzhalter (20) mit verschiedenen Höhen angebracht werden.

19. Verfahren nach Anspruch 17 oder 18, **dadurch gekennzeichnet, dass** eine Abdeckung (21) mit einem in den Teleskopteil (11') hineinragenden Eingriffsteil (22) aufgesetzt wird.

20. Verfahren nach Anspruch 19, **dadurch gekennzeichnet, dass** die Abdeckung (21) mit einer Dichtung (23) ausgebildet ist.

## Claims

1. A dilatation equalizing device for equalizing relative displacements in level between a ground area and a closing means having a frame (5) and belonging to an installation (1), said device comprising a plate-shaped dragging body (6) connected to the closing means frame (5) and which projects horizontally into the ground structure so as to transfer changes in level occurring there to the closing means frame (5), **characterised in that** the plate-shaped dragging body (6) is provided as separate component on whose upper side the closing means frame (5) rests, and **in that** the plate-shaped dragging body (6) projects into the ground structure between a carrying layer (7) and a frost road bed structure (9), or a fine plane (8) thereof, or into the upper region of the frost road bed structure (9) itself.

2. A device according to claim 1, **characterised in that** at least one telescope part (11; 11') variably prolongating the installation in upward direction extends from the plate-shaped dragging body (6) downwards to the respective installation (1).

3. A device according to claim 2, **characterised in that** the telescope part (11, 11') is non-positively connected to the plate-shaped dragging body (6).

4. A device according to claim 2 or 3, **characterised in that** the telescope part (11') with its lower portion slidingly engages the outer side of a stationary body (17) connected to the installation (1).

5. A device according to claim 4, **characterised in that** the stationary body (17) is non-positively connected to the installation (1) via an equalizing fastening element (18).

6. A device according to claim 2 or 3, **characterised in that** the telescope part (11) with its lower portion slidingly abuts on the inner side of a guide body (12) connected to the installation (1).

7. A device according to claim 6, **characterised in that** the guide body (12) is connected to the installation (1) via an equalizing fastening element (18).

8. A device according to claim 2 or 3, **characterised in that** two telescope parts (11, 11') are arranged one above the other, the upper one (11') thereof being connected to the plate-shaped dragging body (6), and the lower one (11") slidingly engaging on a guide body (12) connected to the installation (1).

9. A device according to claim 2 or 3, **characterised in that** the telescope part (11') slidingly engages an upper vertical body part (17A) connected to an e.g. bellows-type or corrugated deformation element (17C).

10. A device according to claim 9, **characterised in that** the deformation element (17C) is externally surrounded by a protective shell (17D).

11. A device according to any one of claims 2 to 10, **characterised in that** the telescope part (11, 11') is connected to the plate-shaped dragging body (6) via an element (27) for level equalization.

12. A device according to any one of claims 1 to 11, **characterised in that** the closing means frame (5; 13, 13') is supported on the plate-shaped dragging body (6) via an element (26) for level equalization.

13. A device according to any one of claims 1 to 12, **characterised in that** the closing means frame (5; 13; 13') is connected to the plate-shaped dragging body (6) via an equalizing fastening element (16).

14. A device according to any one of claims 1 to 13, **characterised in that** the plate-shaped dragging body (6) has an abutment web (35) located externally of the closing means frame (5; 13; 13').

15. A device according to any one of claims 1 to 13, **characterised in that** the dragging body (6) is formed as an annular plate.

16. A device according to any one of claims 1 to 15, **characterised in that** the plate-shaped dragging body (6) is provided with preferably radially extending stiffening ribs (34).

17. A method for mounting a dilatation equalizing device for equalizing relative displacements in level between a ground area and a closing means having a frame (5) and belonging to an installation, which device comprises a plate-shaped dragging body (6) connected to the closing means frame (5) and which projects horizontally into the ground structure so as to transfer changes in level occurring there to the closing means frame (5), **characterised in that** the dragging body (6) is provided as a separate component on whose upper side the closing means frame (5) rests, and **in that** prior to completion of the ground structure, spacers (20) are mounted on the installation (1), or on a vertical body (17) connected thereto, respectively, with a carrying layer (7) being applied, a telescope part (11') being put onto said spacers, which telescope part (11') is closed by means of a cover (21), whereafter the bottom structure below the carrying layer (7) is completed and compacted, whereupon, after having removed the cover (21), the plate-shaped dragging body (6) is attached to the telescope part (11'), said plate-shaped dragging body (6) extending between a carrying layer and a frost road bed construction (9), or a fine plane (8) thereof, respectively, or into the upper region of the frost road bed construction (9) itself.

18. The method according to claim 17, **characterised in that** spacers (20) with different heights are mounted.

19. The method according to claim 17 or 18, **characterised in that** a cover (21) having an engagement part (22) that projects into the telescope part (11') is put on.

20. The method according to claim 19, **characterised in that** the cover (21) is designed with a sealing means (23).

## Revendications

1. Dispositif de compensation de la dilatation pour la compensation de décalages de hauteur relatifs entre une surface du sol et un organe de fermeture d'une installation (1) présentant un cadre (5), comportant un corps de traction (6) en forme de plaque qui est assemblé au cadre (5) de l'organe de fermeture, et qui s'étend horizontalement à l'intérieur de la structure de sol pour transférer au cadre (5) de l'organe de fermeture les changements de hauteur qui s'y produisent, **caractérisé en ce que** le corps de traction (6) en forme de plaque est prévu sous la forme d'un élément de structure indépendant sur la face supérieure duquel le cadre (5) de l'organe de fermeture prend appui, et **en ce que** le corps de traction (6) en forme de plaque pénètre dans la structure de sol entre une couche de support (7) et une couche de protection contre le gel (9) et/ou sa couche de réglage (8), ou dans la zone supérieure de la couche de protection contre le gel (9) proprement dite.

2. Dispositif selon la revendication 1, **caractérisé en ce qu'**au moins un élément télescopique (11 ; 11') prolongeant l'installation de façon variable vers le haut s'étend vers le bas en direction de chaque installation (1) à partir du corps de traction (6) en forme de plaque.

3. Dispositif selon la revendication 2, **caractérisé en ce que** l'élément télescopique (11 ; 11') est assemblé au corps de tracteur (6) en forme de plaque par assemblage mécanique.

4. Dispositif selon la revendication 2 ou 3, **caractérisé en ce que** l'élément télescopique (11') est placé de façon coulissante par son tronçon inférieur contre la face extérieure d'un corps fixe (17) assemblé à l'installation (1).

5. Dispositif selon la revendication 2 ou 3, **caractérisé en ce que** le corps fixe (17) est assemblé à l'installation (1) par assemblage mécanique par l'intermédiaire d'un élément de fixation à compensation (18).

6. Dispositif selon la revendication 2 ou 3, **caractérisé en ce que** l'élément télescopique (11) est placé de façon coulissante par son tronçon inférieur contre la face intérieure d'un corps de guidage (12) assemblé à l'installation (1).

7. Dispositif selon la revendication 6, **caractérisé en ce que** le corps de guidage (12) est assemblé à l'installation (1) par l'intermédiaire d'un élément de fixation à compensation (18).

8. Dispositif selon la revendication 2 ou 3, **caractérisé en ce que** sont disposés l'un au-dessus de l'autre deux éléments télescopiques (11 ; 11'), dont celui du haut (11') est assemblé au corps de traction (6) en forme de plaque, et celui du bas (11') est placé de façon coulissante contre un corps de guidage (12) assemblé à l'installation (1).

9. Dispositif selon la revendication 2 ou 3, **caractérisé en ce que** l'élément télescopique (11') est placé de façon coulissante sur une partie supérieure (17A) du corps fixe assemblée à un élément de déformation (17C) par exemple en forme de soufflet ou ondulé.

10. Dispositif selon la revendication 9, **caractérisé en ce que** l'élément de déformation (17C) est entouré à l'extérieur par une coque de protection (17D).

11. Dispositif selon une des revendications 2 à 10, **caractérisé en ce que** l'élément télescopique (11, 11') est assemblé au corps de traction (6) en forme de plaque par l'intermédiaire d'un élément de compensation de niveau (27).

12. Dispositif selon une des revendications 1 à 11, **caractérisé en ce que** le cadre (5 ; 13 ; 13') de l'organe de fermeture prend appui sur le corps de traction (6) en forme de plaque par l'intermédiaire d'un élément de compensation de niveau (26).

13. Dispositif selon une des revendications 1 à 12, **caractérisé en ce que** le cadre (5 ; 13 ; 13') de l'organe de fermeture est assemblé au corps de traction (6) en forme de plaque par l'intermédiaire d'un élément de fixation à compensation (16).

14. Dispositif selon une des revendications 1 à 13, **caractérisé en ce que** le corps de traction (6) en forme de plaque présente un épaulement de butée (35) à l'extérieur du cadre (5 ; 13 ; 13') de l'organe de fermeture.

15. Dispositif selon une des revendications 1 à 13, **caractérisé en ce que** le corps de traction (6) est conçu sous la forme d'une plaque circulaire.

16. Dispositif selon une des revendications 1 à 15, **caractérisé en ce que** le corps de traction (6) en forme de plaque est muni de nervures de renforcement (14) de préférences radiales.

17. Procédé de montage d'un dispositif de compensation de la dilatation pour la compensation de décalages de niveau relatifs entre une surface du sol et un organe de fermeture d'une installation présentant un cadre (5), lequel dispositif présente un corps de traction (6) en forme de plaque qui est assemblé au cadre (5) et qui s'étend horizontalement à l'intérieur de la structure de sol pour transférer au cadre de l'organe de fermeture les changements de hauteur qui s'y produisent, **caractérisé en ce que** le corps de traction (6) en forme de plaque est prévu sous la forme d'un élément de structure indépendant sur la face supérieure duquel le cadre (5) de l'organe de fermeture prend appui, et **en ce qu'**avant la fabrication de la structure de sol par la pose d'une couche de support (7), des entretoises (20) sont montées sur l'installation (1) et/ou un corps fixe (17) assemblée à celle-ci, entretoises sur lesquelles est placé un élément télescopique (11') qui est fermé au moyen d'un couvercle (21), moyeimant quoi la structure de sol est complétée et étanchéifiée au-dessous de la couche de support (7), le corps de traction (6) en forme de plaque étant monté sur l'élément télescopique (11') une fois le couvercle (21) enlevé, le corps de traction (6) en forme de plaque s'étendant vers l'intérieur entre une couche de support et une couche de protection contre le gel (9) et/ou sa couche de réglage (8) ou dans la zone supérieure de la couche de protection contre le gel (9) proprement dite.

18. Procédé selon la revendication 17, **caractérisé en ce que** les entretoises (20) sont montées à des hauteurs différentes.

19. Procédé selon la revendication 17 ou 18, **caractérisé en ce qu'**est installé un couvercle (21) comportant un élément d'engrènement (22) pénétrant dans l'élément télescopique (11').

20. Procédé selon la revendication 19, **caractérisé en ce que** le couvercle (21) est conçu avec un joint d'étanchéité (23).
